# EUROPÄISCHE PATENTSCHRIFT

(11) **EP 2 354 407 B1**
(45) Veröffentlichungstag und Bekanntmachung des Hinweises auf die Patenterteilung: **19.10.2016**
(21) Anmeldenummer: 11000652.5
(22) Anmeldetag: 27.01.2011
(51) Int. Cl.: E05F 5/00, E05F 5/02, E05F 1/16

(54) **Dämpfungseinrichtung für schienengeführte Türelemente**
Dampening device for rail-guided door elements
Dispositif d'amortissement pour éléments de porte guidés sur rails

(30) Priorität: 05.02.2010 DE 102010007128
(43) Veröffentlichungstag der Anmeldung: 10.08.2011
(73) Patentinhaber: Woelm Gesellschaft mit beschränkter Haftung, 42579 Heiligenhaus (DE)
(72) Erfinder: Putzker, Réne, 42579 Heiligenhaus (DE); Herberg, Marc, 40883 Ratingen (DE)
(74) Vertreter: Demski, Siegfried

(56) Entgegenhaltungen:
- EP-A2- 2 048 311
- EP-A2- 2 060 720
- EP-A2- 2 136 021
- DE-U1- 8 517 253
- DE-U1-202007 009 649
- JP-A- 2000 062 464

## Beschreibung

Die Erfindung betrifft eine Dämpfungseinrichtung für schienengeführte Türelemente, insbesondere für ein- oder zweiflügelige verschiebbare Türen, welche durch mindestens einen Schlitten mit Laufrollen an wenigstens einer Führungsschiene gelagert sind, wobei ein Dämpfungselement zur Abbremsung vorgesehen ist.

Gattungsgemäße Dämpfungseinrichtungen sind mit einem Dämpfungselement ausgestattet, damit die sich öffnenden oder schließenden Türelemente abgebremst werden können. Hierbei kann es sich beispielsweise um bewegliche Schiebetüren handeln, die durch einen oder mehrere Schlitten gehalten werden und innerhalb einer Schiene geführt sind, beispielsweise Schiebetüren für Möbelteile. Für Schiebetüren, die zur Trennung von Räumen vorgesehen sind, werden in der Regel groß dimensionierte und schwergewichtige Türelemente eingesetzt, sodass die Dimensionierung der Führungsschiene, der Schlitten und des Dämpfungselementes entsprechend ausgelegt werden müssen. Typischerweise wird hierbei ein Schlitten verwendet, welcher über mehrere Laufrollen verfügt, die in der Führungsschiene entlang der Längsrich-tung verfahrbar sind. Aufgrund des großen Gewichts und der vorhandenen Masse der einzelnen Türelemente ist eine Abbremsung erforderlich, sodass die Türelemente nicht gegen einen Anschlag mit einer nicht unbedeutenden kinetischen Energie anlaufen können. Als Dämpfungselemente werden hierbei vorrangig Kolbenzylindersysteme verwendet, durch die ein Türelement beim Auf- oder Zulaufen gegen einen Anschlag oder das Ende der Führungsschiene abgebremst werden. In den meisten Fällen entsteht beim Auf- oder Zulaufen des Türelements ein direkter Kontakt mit einer Kolbenstange, die in einen vorhandenen Zylinder eintaucht und den Abbremsungsvorgang auslöst.

Je nach verwendeter Bauart sind derartige Dämpfungselemente sehr lang bauend ausgeführt und müssen in Längsrichtung der Führungsschiene montiert werden. Hierdurch wird die Öffnungsbreite einer Türöffnung einerseits beschränkt und andererseits ein Einbauraum erforderlich, der nicht allen örtlichen Einbaugegebenheiten gerecht wird.

Darüber hinaus ist eine exakte Positionierung der Dämpfungselemente bei beengten Platzverhältnissen äußerst schwierig, sodass beispielsweise ein nachträglicher Einbau wesentlich erschwert ist.

Aus der EP 2 136 021 A2 ist eine Dämpfungseinrichtung bekannt, die einen verfahrbaren Schlitten vorsieht, welcher mithilfe eines Dämpfungselementes in der Endlage abgebremst werden kann. Zu diesem Zweck wird mithilfe eines Mitnehmers der Schlitten in Verbindung mit dem Dämpfungselement gebracht und in eine Endposition gezogen. Bei diesem Ausführungsbeispiel verläuft der Schlitten unterhalb des Dämpfungselementes und ist mit einem verlängerten Mitnehmer ausgestattet.

Aus der EP 2 060 720 A2 ist ebenfalls eine Dämpfungsvorrichtung bekannt, die nur für Möbelbeschlagteile vorgesehen ist, wobei das Dämpfungselement in einer Führungsschiene liegend angeordnet ist und ein Anschlagelement gegen das.Dämpfungselement anläuft. Der Anschlag wird mithilfe eines Hakens des Dämpfungselementes in eine Endposition gezogen.

Aus der EP 2 048 311 ist ein Dämpfungselement bekannt, welches einen in einer Schiene verfahrbaren Schlitten sowie ein zumindest teilweise in der Schiene aufgenommenes Dämpfungselement aufweist.

Die Aufgabe der vorliegenden Erfindung besteht darin, eine neuartige Dämpfungseinrichtung aufzuzeigen, welche die bestehenden Nachteile aus dem Stand der Technik beseitigt und eine schnelle Montage auch für eine Nachrüstung ermöglicht.

Erfindungsgemäß ist zur Lösung der Aufgabe eine Dämpfungseinrichtung mit den Merkmalen des Anspruchs 1 vorgesehen.

Durch die besondere Konstruktion eines Aufnahmekörpers für das Dämpfungselement, mit der Möglichkeit, dass ein Schlitten in den Aufnahmekörper einfahren kann, besteht die Möglichkeit, eine wesentlich kürzer bauende Dämpfungseinrichtung herzustellen, die auch nachträglich in eine vorhandene Führungsschiene eingebaut und positioniert werden kann. Die erfindungsgemäße Dämpfungseinrichtung bietet hierbei die Möglichkeit, dass diese in die Führungsschiene eingeschoben und in jeder Position befestigt werden kann, wobei der Schlitten bis in den Aufnahmekörper verfahrbar ist. Somit verlängert sich in vorteilhafter Weise nicht die Baulänge gegenüber herkömmlichen Türbeschlägen. Darüber hinaus besteht die Möglichkeit, und zwar insbesondere durch die Einschiebbarkeit in die Führungsschiene, dass die Dämpfungseinrichtung in jeder gewünschten Position eingebaut werden kann, sodass die Öffnungsbreite der Türelemente begrenzbar ist. Dies ist besonders dann von Vorteil, wenn eine längere Führungsschiene verwendet wird und eine Montage der Dämpfungseinrichtung nicht am Ende der Führungsschiene erfolgen kann, sondern in einem Bereich mit einem deutlichen Abstand zum Schienenende. Hierdurch wird die Montage der Dämpfungseinrichtung wesentlich vereinfacht, weil diese jeweils in Längsrichtung der Führungsschiene nur exakt positioniert zu werden braucht, um die Schließ- oder Öffnungsposition bei einflügeligen Türelementen festzulegen beziehungsweise die Öffnungs- oder Schließposition der Türelemente bei zweiflügeligen relativ zueinander verschiebbaren Türelementen, genau einzustellen.

Der Aufnahmekörper kann rechteckförmig, rund oder oval ausgebildet sein und somit kann eine Adaption an die verschiedenen Führungsschienen erfolgen. Durch die Form des Aufnahmekörpers kann somit die Dämpfungseinrichtung für alle gängigen Führungsschienen verwendet werden, wobei grundsätzlich die weiteren Komponenten der Dämpfungseinrichtung, wie beispielsweise Dämpfungselement in entsprechender Weise in den Aufnahmekörper eingebaut werden können. Sämtliche der Ausführungsvarianten sehen hierbei vor, dass ein Schlitten, welcher innerhalb der Führungsschiene geführt wird, in den Aufnahmekörper insoweit einlaufen kann, dass eine Abbremsung der Türelemente erfolgt, wobei die jeweilige Schlittenform bis zu einer Endposition durch eine vorhandene Feder gezogen wird.

Der Aufnahmekörper besteht aus einem Gehäuse für das Dämpfungselement und zwei befestigten Seitenteilen, welche in die Führungsschiene einschiebbar und festlegbar ausgebildet sind. Die Seitenteile können hierbei mit dem Gehäuse verschraubt, verschweißt oder gegebenenfalls mittels Cliptechnik befestigt werden und werden im Weiteren durch die Führungsschiene ausreichend stabilisiert, um eine Führung für die Kolbenstange mit Mitnehmer zu ermöglichen, wobei ein Schlitten zwischen den Seitenteilen verfahrbar ist.

Alternativ kann der hierbei zur Anwendung kommende Aufnahmekörper im Querschnitt U-förmig ausgebildet sein, wobei die Abmessungen in derart gewählt sind, dass der Aufnahmekörper in die Führungsschiene einschiebbar ausgebildet ist. Somit kann der Aufnahmekörper endseitig der Führungsschiene in diese eingeschoben und in einer vorgegebenen Position festgelegt werden.

Ein weiteres Ausführungsbeispiel des Aufnahmekörpers besteht aus einem U-Profil, welches mit der offenen Seite nach unten ausgerichtet in die Führungsschiene einschiebbar und festlegbar ausgebildet ist. Hierdurch besteht die Möglichkeit, dass der Schlitten mit seinen Laufrollen aufgrund der nach unten offenen Seite des Aufnahmekörpers insoweit einfahren kann, bis er in Kontakt mit dem Dämpfungselement gelangt. Die Baulänge einer solchen Dämpfungseinrichtung reduziert sich dadurch erheblich.

In einer weiteren Ausführungsvariante ist vorgesehen, dass der Aufnahmekörper aus einem U-Profil besteht, welches eine in Längserstreckung verkürzte Basis aufweist und mit der offenen Seite nach oben ausgerichtet in die Führungsschiene einschiebbar und festlegbar ausgebildet ist, wobei die verkürzte Basis endseitig zur Führungsschiene angeordnet ist. Als Basis wird in diesem Fall der mittlere Teil zur Verbindung der beiden U-Schenkel bezeichnet, wobei diese erfindungsgemäß sich nicht über die gesamte Länge des Aufnahmekörpers erstreckt, sondern nur über einen bestimmten Abschnitt, vorzugsweise über den Abschnitt, welcher zur Halterung des Dämpfungselementes verwendet wird, während der gegenüberliegende Abschnitt zum Einfahren des Schlittens vorgesehen ist.

Diese Ausführungsform des Aufnahmekörpers ermöglicht ebenfalls ein Einschieben des Aufnahmekörpers in die Führungsschiene unter gleichzeitiger Sicherstellung, dass der Schlitten innerhalb der Führungsschiene weiterhin mit Hilfe der Laufrollen verfahrbar ist, und zwar bis der Schlitten innerhalb des Aufnahmekörpers in Kontakt mit dem Dämpfungselement kommt und seine Endposition erreicht hat. Derartig ausgestaltete Aufnahmekörper sind hierbei kostengünstig herzustellen und senken die Herstellungskosten der erfindungsgemäßen Dämpfungseinrichtung deutlich. Die Aufnahmekörper sind darüber hinaus geeignet in unterschiedliche Profilvariationen, beispielsweise runde, eckige oder ovale Führungsschienen, eingesetzt zu werden.

Durch den Aufnahmekörper wird ferner erreicht, dass eine sichere Befestigung des Dämpfungselementes erfolgen kann, wobei dieses mit einem Ende in den Aufnahmekörper teilweise eingeschoben und mit diesen verbunden werden kann. Dadurch, dass der Aufnahmekörper in die Führungsschiene eingeschoben wird, ist gleichzeitig sichergestellt, dass die beweglichen Teile der Dämpfungseinrichtung innerhalb der Führungsschiene angeordnet sind und somit störungsunanfällig und vor eventuellen Beschädigungen durch unachtsames Hantieren geschützt sind. Darüber hinaus wird durch eine derartige Lösung sichergestellt, dass Verletzungen von Personen weitestgehend ausgeschlossen werden können, weil ein Eingriff in die montierte Dämpfungseinrichtung von außen nur unter erschwerten Umständen möglich ist.

Das Dämpfungselement besteht aus einem Zylinder mit Kolbenstange an welcher ein Mitnehmer befestigt ist. Zylinder und Kolbenstange sind somit Bestandteil des Dämpfungselementes, wobei die Kolbenstange in dem Zylinder abdichtend geführt ist, sodass durch den entstehenden Kompressionsdruck eine Abbremsung erfolgen kann. Über den Mitnehmer wird im Weiteren sichergestellt, dass die gegen den Türanschlag auflaufende Tür nicht nur abgebremst, sondern darüber hinaus durch den Mitnehmer zwangsgeführt in eine Endstellung gebracht wird. Um exakt die gleiche Endstellung des Türelementes zu erreichen ist im Weiteren vorgesehen, dass das Dämpfungselement mit einer Feder ausgestattet ist, welche einenends mit dem Zylinder, Gehäuse oder Aufnahmekörper und anderenends mit dem Mitnehmer oder der Kolbenstange verbunden ist. Die Feder ermöglicht hierbei eine Rückführung der Kolbenstangen innerhalb des Dämpfungselementes in eine Position die gleichzeitige der Endlage des Türelementes entspricht. Die Feder sorgt hierbei dafür, dass die Kolbenstange des Dämpfungselementes aufgrund der vorhandenen Federkraft in den Zylinder zurückgezogen wird, wobei gleichzeitig durch eine Ankopplung des Türelementes dieses mit in die Endstellung gezogen wird. Beim Schließen hingegen wird über den Mitnehmer gegen die Federkraft der vorhandenen Feder die Kolbenstange aus dem Zylinder gezogen und in eine Einrastposition fixiert, welche erst durch erneutes Auflaufen des Türelementes verlassen werden kann.

Die vorgenannte Gestaltung der Dämpfungseinrichtung ermöglicht somit nicht nur die Abbremsung eines auf- oder zulaufenden Türelementes durch das Dämpfungselement, sondern darüber hinaus die zwangsweise Bewegung des Türelementes in eine Endposition, wobei zur Abbremsung das Dämpfungselement unter Berücksichtigung der Rückstellkraft der Feder verantwortlich ist.

Um eine Verbindung zwischen Mitnehmer und Türelement zu gewährleisten ist im Weiteren vorgesehen, dass der Mitnehmer oder ein freies Ende der Kolbenstange mit zumindest zwei Führungszapfen in einer Kulissenführung des Aufnahmekörpers geführt ist, welche eine Einrastposition in einer dem Dämpfungselement diametral entgegengesetzten Richtung aufweist. Die Einrastposition entspricht hierbei der Position, in der eine Trennung zwischen Mitnehmer und Türelement erfolgt und im Weiteren durch die vorgesehene Einrastung eine Festlegung der Kolbenstange erfolgt, sodass die Feder die Kolbenstange nicht in den Zylinder zurückziehen kann. Erst durch Auflaufen des Türelementes unter gleichzeitiger Herstellung einer Verbindung zwischen Türelement und Mitnehmer kann die Einrastposition verlassen werden.

Die Wirkungsweise der erfindungsgemäßen Dämpfungseinrichtung besteht insofern darin, dass der Mitnehmer zur Aufnahme eines korrespondierenden Einrastelementes des Schlittens oder eines Türelementes vorgesehen ist, wobei ein gegen das Dämpfungselement auflaufender Schlitten den Mitnehmer aus der Einrastposition drückt und durch das Dämpfungselement abgebremst wird, bis die Endposition erreicht ist und wobei ein vom Dämpfungselementes weglaufender Schlitten den Mitnehmer gegen eine Federkraft bis zur Einrastposition mitbewegt und in dieser Position Mitnehmer und Einrastelement voneinander getrennt werden. Hierdurch ist sichergestellt, dass eine Verbindung zwischen Türelement und Mitnehmer beim Auflaufen der Türelemente einerseits und eine Trennung beim Zulaufen der Türelemente andererseits in Höhe der Einrastposition gewährleistet ist, wobei insbesondere das Dämpfungselement eine Abbremsung der auflaufenden Türelemente bewirkt. Somit vereint die erfindungsgemäße Dämpfungseinrichtung eine kompakt bauende Ausführungsform, welche in vorteilhafter Weise in die Führungsschiene einschiebar und in dieser festlegbar ist, sodass eine Schmutzunempfindlichkeit und eine geringe Störanfälligkeit gewährleistet ist. Darüber hinaus besteht durch die erfindungsgemäßen Dämpfungseinrichtung die Möglichkeit nicht nur eine Abbremsung des auf- oder zulaufenden Türelementes vorzusehen, sondern auch dafür zu sorgen, dass das Türelement in eine Endposition mit einer immer wiederkehrenden Endstellung verfahren werden kann. Diese Ausführungsform wird vorzugsweise überall dort eingesetzt, wo Türelemente, insbesondere mit einem höheren Gewicht, eine erforderliche Abbremsung benötigen und darüber hinaus sichergestellt ist, dass diese in eine vorbestimmte Endposition aufgezogen werden können. Durch die erfindungsgemäße Dämpfungseinrichtung kann hierbei nach erfolgter Vormontage der Dämpfungseinrichtung eine nachträgliche Justierung erfolgen, sodass die exakte Position der Türelemente, und zwar in der offenen oder geschlossenen Position jederzeit aufgrund der gewählten Anordnung nachjustierbar ist.

Die Erfindung wird im Weiteren durch die nachfolgenden Figuren erläutert.

Es zeigt
- Fig. 1: in einer perspektivischen Ansicht eine erfindungsgemäße Dämpfungseinrichtung mit Schlitten und Laufrollen ohne Führungsschiene,
- Fig. 2: in einer Seitenansicht und Draufsicht die aus Figur 1 bekannte Dämpfungseinrichtung mit Schlitten und Laufrollen,
- Fig. 3: in einer Seitenansicht und Draufsicht die Dämpfungseinrichtung gemäß Figur 1 und den Schlitten mit Laufrollen in einer Position, bevor der Schlitten die Dämpfungseinrichtung erreicht,
- Fig. 4: in einer Seitenansicht und Draufsicht die Dämpfungseinrichtung gemäß Figur 1 nach dem der Schlitten in den Aufnahmekörper eingefahren ist und
- Fig. 5: in einer perspektivischen Unteransicht die erfindungsgemäße Dämpfungseinrichtung,

Figur 1 zeigt in einer perspektivischen Ansicht eine Dämpfungseinrichtung 1, welche aus einem Aufnahmekörper 2 und einem teilweise in dem Aufnahmekörper 2 befindlichen Dämpfungselement 3 besteht. Des Weiteren ist in dieser perspektivischen Darstellung ein Schlitten 4 erkennbar, welcher in den Aufnahmekörper 2, dass heißt in die Endposition, eingefahren ist.

Der Aufnahmekörper 2 besteht aus einem Gehäuse 7, welches mit zwei Seitenteilen 5, 6 verbunden ist. Die Seitenteile 5, 6 sind aus dieser Ansicht nicht vollständig ersichtlich, jedoch aus den nachfolgenden Zeichnungsfiguren. Die Seitenteile 5, 6 sind mit dem Gehäuse 7 seitlich verbunden und bilden nach oben und unten eine Öffnung, in die ein Schlitten 4 vollständig in den Aufnahmekörper 2 einfahren kann. Die Befestigung der Seitenteile 5, 6 erfolgt im Ausführungsbeispiel durch angeformte Zapfen 8, 9, auf die die Seitenteile 5, 6 aufclipsbar sind. Alternativ kann eine Schraubbefestigung vorgesehen werden. Gegenüber der Position des Schlittens 4 ist das Dämpfungselement 3 angeordnet, welches aus einem Zylinder mit Kolbenstange besteht. Das Dämpfungselement 3 ruht hierbei in dem kastenförmigen Gehäuse 7, welches in den Aufnahmekörper 2 eingeschoben und fixiert wird. Endseitig des Gehäuses 7 ist in einer Sechskantausnehmung 10 eine Mutter 11 befestigt, in die ein Gewindestift 12 eingedreht ist, welcher eine Verschraubung mit der nicht dargestellten Führungsschiene ermöglicht, sodass eine genaue Positionierung der Dämpfungseinrichtung 1 vorgenommen werden kann.

Der in Figur 1 dargestellte Schlitten 4 besteht aus einem kreuzförmigen Mittelteil 13 an das seitlich paarweise anliegende Laufrollen 14,15 beziehungsweise 16, 17 drehbar gelagert sind. Das Mittelteil 13 ist in der Draufsicht kreuzförmig ausgebildet und in einer Seitenansicht flach gehalten, und zwar annähernd rechteckförmig, um die Laufrollen 14, 15, 16, 17 aufzunehmen. Das kreuzförmige Mittelteil 13 weist eine Gewindebohrung 18 auf, in welche ein Schraubbolzen 19 eingedreht ist, welcher zur Befestigung einer Aufhängung 20 verwendet wird. Die Aufhängung 20 wiederum weist eine Reihe von Bohrungen 21 auf, die zur Befestigung an einem Türelemente vorgesehen sind. Somit kann das Türelement mit der Aufhängung 20 verschraubt werden und nach Montage über den Schraubbolzen 19 an dem kreuzförmigen Mittelteil 13 des Schlittens 4 festgelegt werden. Die Art der Konstruktion ermöglicht hierbei einen Höhenausgleich mit Hilfe des Schraubbolzens 19, je nachdem wie weit er in die Gewindebohrung 18 eingedreht ist. Somit besteht die Möglichkeit ein nicht dargestelltes Türelement in eine waagerechte Position zu dringen. Vorzugsweise werden hierbei zumindest zwei Schlitten 4 mit Laufrollen 14, 15, 16, 17 eingesetzt, sodass auch schwergewichtige Türelemente entlang der Führungsschiene verfahrbar sind und gleichzeitig sichergestellt ist, dass diese in einer vertikalen Position gehalten werden.

Der Aufnahmekörper 2 besitzt im Weiteren eine Kulissenführung 22, und zwar paarig angeordnet in den beiden Seitenteilen 5, 6 des Aufnahmekörpers 2. Die Kulissenführung 22 besteht aus einem in Längsrichtung verlaufenden Schlitz, welcher auf der dem Dämpfungselement 3 abgewandten Seite eine Einrastposition 23 aufweist. Die Einrastposition 23 wird durch eine endseitige Bogenführung der Kulissenführung 22 vorgegeben. Die Kolbenstange des Dämpfungselementes 3 weist an ihrem freien Ende einen Mitnehmer 24 auf, welcher jeweils zwei seitliche Führungszapfen 25 aufweist. Die Führungszapfen 25 ruhen in der Kulissenführung 22, sodass die Kolbenstange und der Mitnehmer 24 einer horizontalen Bewegung des Schlittens 4 folgen kann, bis die Einrastposition 23 erreicht ist. Der Mitnehmer 24 dient zur Verbindung mit dem Schlitten 4 über ein korrespondierendes Einrastelement, welches zur Aufnahme des Mitnehmers 24 vorgesehen ist.

Die erfindungsgemäße Lösung sieht hierbei vor, das mit Erreichen der Einrastposition 23 das Einrastelement und der Mitnehmer 24 voneinander getrennt werden, sodass im Weiteren das Türelement bis zur vollständigen Öffnung oder Schließung der Tür weiter verfahren werden kann, während der Mitnehmer 24 mit seinen Führungszapfen 25 in der Einrastposition 23 verbleibt. Beim Öffnen oder Schließen der Türelemente läuft der Schlitten 4 somit gegen die Dämpfungseinrichtung 1 an, und zwar bis der Mitnehmer 24 und das Einrastelement verbunden sind, wobei gleichzeitig der Mitnehmer 24 angehoben und die Führungszapfen 25 aus der Einrastposition 23 gehoben werden, sodass im Weiteren durch eine nicht erkennbare Feder die Kolbenstange mit Mitnehmer 24 und damit gleichzeitig unter Mitnahme des Schlittens 4 in eine Endposition gezogen wird. Dieser Vorgang wiederholt sich wenn die Türelemente in eine Schließ- oder Öffnungsposition verfahren werden.

Figur 2 zeigt die aus Figur 1 bekannte Ausführungsform der Dämpfungseinrichtung 1 in einer Seitenansicht und einer Draufsicht. Aus der Seitenansicht ist die Position des Schlittens 4 innerhalb des Aufnahmekörpers 2 ersichtlich, wobei unterhalb des Schlittens 4 die Aufhängung 20 mittels eines Schraubbolzen 19 befestigt ist. Die Aufhängung 20 dient im Weiteren zum Anschrauben der Türelemente und kann über den Befestigungsbolzen 19 in der Höhe eingestellt werden. Anderenends befindet sich das Gehäuse 7 des Dämpfungselementes 3, welches zum Teil in den Aufnahmekörper 2 eingeschoben und mit Hilfe der Zapfen 8, 9 verbunden ist. Aus der Draufsicht ist nochmals die Lage des Dämpfungselementes 3 innerhalb des Gehäuses 7 ersichtlich, und zwar mit Kolbenstange 26 und Mitnehmer 24. Der Schlitten 4 mit einem kreuzförmigen Mittelteil 13 und den endseitig paarig angeordneten Laufrollen 14, 15, 16, 17 ruht hierbei innerhalb des Aufnahmekörpers 3, wie bereits aus Figur 1 ersichtlich.

Eine weitere Seitenansicht, und zwar in Blickrichtung auf eine Führungsschiene 27 offenbart die exakte Position der Dämpfungseinrichtung 1 innerhalb der Führungsschiene 27. Die Führungsschiene 27 weist einen nahezu quadratischen Querschnitt auf, wobei diese nach unten hin offen gestaltet ist und die beiden Schenkel abgekröpft ausgeführt sind, während im oberen Bereich der Führungsschiene 27 eine trapezförmige Erhöhung 28 ausgebildet ist. Aus dieser Ansicht ist die Aufhängung 20, welche über einen Schraubbolzen 19 mit dem Schlitten 4 verbunden ist, ersichtlich, sodass nochmals deutlich wird, dass die Aufhängung 20 unterhalb der Führungsschiene 27 angeordnet ist und zur Montage nicht dargestellter Türelemente verwendet werden kann. Die Höheneinstellung, dass heißt Ausrichtung der Türelemente kann hierbei mit Hilfe der Schraubbolzen 19 erfolgen, da dieser in das kreuzförmige Mittelteil 13 des Schlittens 4 in der Höhe variabel eindrehbar ausgeführt ist.

Ein Gewindestift 12 ruht innerhalb einer Mutter 11, die bereits aus der Draufsicht ersichtlich ist und kann zur Festlegung der Dämpfungseinrichtung 1 derart eingedreht werden, dass eine Verspannung mit der trapezförmigen Erhöhung 28 der Führungsschiene 27 erfolgt. Somit kann die Dämpfungseinrichtung 1 in jeder beliebigen Position der Führungsschiene 27 montiert werden und ermöglicht zudem eine exakte Positionierung und spätere Nachtjustierung sofern dies notwendig ist. In vorteilhafter Weise ruht hierbei der größte Teil der Dämpfungseinrichtung 1 innerhalb der Führungsschiene 27, wobei der Schlitten 4 in den Aufnahmekörper 2 vollständig einfahren kann, sodass eine wesentliche Verkürzung der Baulänge der Dämpfungseinrichtung 1 möglich ist.

Figur 3 zeigt in einer Seitenansicht und Draufsicht die Dämpfungseinrichtung 1 gemäß Figur 1 und den Schlitten 4 mit Laufrollen 14, 15, 16, 17. Sowohl die Dämpfungseinrichtung 1 als auch der Schlitten 4 sind hierbei ohne Führungsschiene und Türelement dargestellt. Der Schlitten 4 befindet sich in einer Position vor der Dämpfungseinrichtung 1, dass heißt in einer beispielsweise auflaufenden Position gegen die Dämpfungseinrichtung 1. Von der Dämpfungseinrichtung 1 ist aus dieser Ansicht das Dämpfungselement 3 mit Gewindestift 12 sowie der Aufnahmekörper 2 mit Kulissenführung 22 ersichtlicht. Aus der Draufsicht ist die Position des Mitnehmers 24 mit Führungszapfen 25 ersichtlich, wobei sich die Kolbenstange 26 gegenüber dem Zylinder 30 in einer ausgefahrenen Position befindet. Der Mitnehmer 24 besteht beispielsweise aus einem U-förmig gebogenen Abschnitt, welcher quer zur Kolbenstange 26 angeordnet ist und zu beiden Seiten die beiden paarigen Führungszapfen 25 aufweist. Die vorhandene Vertiefung des Mitnehmers 24 ist im Weiteren dafür vorgesehen, einen Fanghaken 31 aufzunehmen, welcher einstückig ausgebildet oder gegebenenfalls mit dem kreuzförmigen Mittelteil 13 des Schlittens 4 verschraubt ist. Der Schlitten 4 ist mit der Aufhängung 20 ausgestattet, welche über einen Schraubbolzen 19 in eine Gewindebohrung 18 des Mittelteils 13 eingeschraubt ist. Die Aufhängung 20 dient zur Befestigung der Türelemente, wobei in der Regel zwei Schlitten 4 für ein Türelement vorgesehen sind. Mit dem Auflaufen des Schlittens 4 gegen die Dämpfungseinrichtung 1 gerät der Fanghaken 31 in Kontakt mit dem Mitnehmer 24, wobei der Fanghaken 31 mit seinem vorderen Ende in die U-förmige Ausnehmung des Mitnehmer 24 einrastet und in Folge des Auflaufens des Schlittens 4 zunächst den Mitnehmer aus der Einrastposition 23 herausdrückt, sodass eine Feder 32 den Mitnehmer 24 mit Kolbenstange 26 in den Zylinder 30 zurückzieht und hierbei gleichzeitig den Schlitten 4 mit Türelement mitzieht. Somit gelangt das Türelement in eine vordefinierte Endstellung, welche dem Öffnungs- oder Schließzustand der schiebebeweglichen Türelemente entspricht. Bei der Montage wird der Aufnahmekörper 2 insoweit in die Führungsschiene eingeschoben, bis die gewünschte Position erreicht ist und eine Verschraubung mit der Führungsschiene vorgenommen werden kann, welche beispielsweise mit Hilfe des Gewindestiftes 12 festgelegt wird und gegen einen Bestandteil der Führungsschiene angepresst wird, wodurch die Fixierung des Aufnahmekörpers 2 und damit der Dämpfungseinrichtung 1 erfolgen kann.

Figur 4 zeigt in einer Seitenansicht und Draufsicht die Dämpfungseinrichtung 1 mit Schlitten 4 in einer eingefahrenen Position des Schlittens 4 innerhalb der Dämpfungseinrichtung 1. In diesem Fall hat der Schlitten 4 seine Endposition erreicht. Durch die Federkraft der Feder 32 wird der Mitnehmer 24 mit Fanghaken 31 und damit der Schlitten 4 in die Endposition gezogen, nachdem eine Abbremsung des Schlittens 4 durch den Zylinder 30 mit Kolbenstange 26 erfolgt ist. In einer geschnittenen Seitenansicht ist nochmals die Führungsschiene 27 mit einem rechteckförmigen Querschnitt und einer Erhöhung 28 erkennbar, wobei der Aufnahmekörper 2 in die Führungsschiene 27 eingeschoben und endseitig mit Hilfe des Gewindestiftes 12 verspannt worden ist. Die gezeigte Schnittdarstellung zeigt jedoch einen Schnitt in Höhe des Kolbens 30, sodass der Gewindestift 12 nicht erkennbar ist. Aus dieser geschnittenen Ansicht ist im Weiteren ersichtlicht, wie mit Hilfe eines Schraubbolzens 19 die Aufhängung 20 mit dem Mittelteil des Schlittens 4 befestigt wird und die Seitenteile 5, 6 des Gehäuses 7 in der verkröpften Führungsschiene 27 einliegen.

Figur 5 zeigt nochmals die erfindungsgemäße Dämpfungseinrichtung 1 in einer perspektivischen Unteransicht. Die Dämpfungseinrichtung 1, bestehend aus Dämpfungselement 3 und Aufnahmekörper 2, mit einem eingefahrenen Schlitten 4, zeigt insbesondere die Feder 32, welche endseitig des Zylinders 30 und an dem Mitnehmer 24 befestigt ist. Mit Hilfe der Feder 32 erfolgt hierbei eine Rückführung des Schlittens 4 in die gewünschte Endposition, und zwar gegen die Kraft des Dämpfungselementes 3.

### Bezugszeichenliste

- 1: Dämpfungseinrichtung
- 2: Aufnahmekörper
- 3: Dämpfungselement
- 4: Schlitten
- 5: Seitenteil
- 6: Seitenteil
- 7: Gehäuse
- 8: Zapfen
- 9: Zapfen
- 10: Sechskantausnehmung
- 11: Mutter
- 12: Gewindestift
- 13: Mittelteil
- 14: Laufrollen
- 15: Laufrollen
- 16: Laufrollen
- 17: Laufrollen
- 18: Gewindebohrung
- 19: Schraubbolzen
- 20: Aufhängung
- 21: Bohrung
- 22: Kulissenführung
- 23: Einrastposition
- 24: Mitnehmer
- 25: Führungszapfen
- 26: Kolbenstange
- 27: Führungsschiene
- 28: Erhöhung
- 30: Kolben/Zylinder
- 31: Fanghaken
- 32: Feder

## Patentansprüche

1. Dämpfungseinrichtung (1) für schienengeführte Türelemente, insbesondere für ein- oder zweiflügelige verschiebbare Türen, welche durch mindestens einen Schlitten (4) mit Laufrollen (14, 15, 16, 17) wenigstens einer Führungsschiene (27) gelagert sind, wobei ein Dämpfungselement (3, 103) zur Abbremsung vorgesehen ist, wobei das Dämpfungselement (3) aus einem Zylinder mit Kolbenstange (26) besteht, an welcher ein Mitnehmer (24) befestigt ist,
**dadurch gekennzeichnet,**
**dass** ein Aufnahmekörper (2) zur Befestigung des Dämpfungselementes (3) vorgesehen ist, welcher aus einem Gehäuse (7) für das Dämpfungselement (3) und zwei befestigten Seitenteilen (5,6) besteht, welche seitlich mit dem Gehäuse (7) verbunden sind und nach oben und unten eine Öffnung bilden, wobei die Seitenteile (5, 6) eine paarig angeordnete Kulissenführung (22) für den Mitnehmer (24) des Dämpfungselementes (3) oder ein freies Ende der Kolbenstange (26) aufweisen, sodass der Schlitten (4) in die Öffnung des Aufnahmekörpers (2) einfahrbar ist.

2. Dämpfungseinrichtung (1) nach Anspruch 1,
**dadurch gekennzeichnet,**
**dass** der Aufnahmekörper (2) im Querschnitt rechteckförmig, U-förmig, rund oder oval ausgebildet ist.

3. Dämpfungseinrichtung (1) nach Anspruch 1 oder 2,
**dadurch gekennzeichnet,**
**dass** der Aufnahmekörper (2) mit Gehäuse (7) und Seitenteilen (5, 6) in die Führungsschiene (27) einschiebbar und festlegbar ausgebildet ist.

4. Dämpfungseinrichtung (1) nach Anspruch 1 oder 2,
**dadurch gekennzeichnet,**
**dass** der Aufnahmekörper (2) aus einem U-Profil besteht, welches mit der offenen Seite nach unten ausgerichtet in die Führungsschiene (27) einschiebbar und festlegbar ausgebildet ist.

5. Dämpfungseinrichtung (1) nach Anspruch 1 oder 2,
**dadurch gekennzeichnet,**
**dass** der Aufnahmekörper (2) aus einem U-Profil besteht, welches eine in Längserstreckung verkürzte Basis aufweist und mit der offenen Seite nach oben ausgerichtet in die Führungsschiene (27) einschiebbar und festlegbar ausgebildet ist, wobei die verkürzte Basis endseitig zur Führungsschiene (27) angeordnet ist.

6. Dämpfungseinrichtung (1) nach Anspruch 1 oder 2,
**dadurch gekennzeichnet,**
**dass** der Aufnahmekörper (2) aus einem Rechteckprofil besteht, welches auf zumindest einer Seitenfläche eine Ausnehmung in Längsrichtung aufweist und mit der Ausnehmung nach oben oder unten ausgerichtet in die Führungsschiene einschiebbar und festlegbar ausgebildet ist.

7. Dämpfungseinrichtung (1) nach einem der Ansprüche 1 bis 6,
**dadurch gekennzeichnet,**
**dass** das Dämpfungselement (3) mit einem Ende in den Aufnahmekörper (2) teilweise eingeschoben und mit diesem verbunden ist.

8. Dämpfungseinrichtung (1) nach einem der Ansprüche 1 bis 7,
**dadurch gekennzeichnet,**
**dass** das Dämpfungselement (3) mit einer Feder (32) ausgestattet ist, welche einenends mit dem Zylinder oder Aufnahmekörper (2) und anderenends mit dem Mitnehmer (24) oder der Kolbenstange (26) verbunden ist.

9. Dämpfungseinrichtung (1) nach Anspruch 8,
**dadurch gekennzeichnet,**
**dass** das Dämpfungselement (3) zur Abbremsung eines auflaufenden oder zulaufenden Türelementes vorgesehen ist und die Feder (32) das Türelement zwangsweise in eine geöffnete oder geschlossene Endstellung zieht.

10. Dämpfungseinrichtung (1) nach einem der Ansprüche 1 bis 9,
**dadurch gekennzeichnet,**
**dass** der Mitnehmer (24) oder ein freies Ende der Kolbenstange (26) zumindest zwei, vorzugsweise zwei paarig diametral entgegengesetzt ausgerichtete Führungszapfen (25) aufweist zur Führung in der Kulissenführung (22) des Aufnahmekörpers (2).

11. Dämpfungseinrichtung (1) nach einem der Ansprüche 1 bis 10,
**dadurch gekennzeichnet,**
**dass** die Kulissenführung (22) eine Einrastposition (23) in einer dem Dämpfungselement (3) diametral entgegengesetzten Position aufweist.

12. Dämpfungseinrichtung (1) nach einem der Ansprüche 1 bis 11,
**dadurch gekennzeichnet,**
**dass** der Mitnehmer (24) zumindest teilweise in der Führungsschiene (27) einliegt.

13. Dämpfungseinrichtung (1) nach einem der Ansprüche 1 bis 12,
**dadurch gekennzeichnet,**
**dass** der Mitnehmer (24) zur Aufnahme eines korrespondierenden Einrastelementes des Schlittens (4) vorgesehen ist, wobei in der Einrastposition (23) in Abhängigkeit der Laufrichtung des Schlittens (4) eine Kopplung oder Trennung von Einrastelement und Mitnehmer (24) erfolgt.

14. Türelement mit einem Schlitten (4) mit Laufrollen (14, 15, 16, 17), einer Führungsschiene (27) und einer Dämpfungseinrichtung (1) nach einem der Ansprüche 1 bis 13,
**dadurch gekennzeichnet,**
**dass** die Laufrollen (14, 15, 16, 17) innerhalb der Führungsschiene (27) an dieser anliegen.

## Claims

1. Dampening means (1) for rail-guided door elements, in particular for single-winged or double-winged movable doors which are mounted at at least one guide rail (27) by at least one slide (4) with rollers (14, 15, 16), a dampening element (3, 103) being provided for slowing down purposes,
wherein the dampening element (3) consists of a cylinder with a piston rod (26) at which a dog (24) is attached,
**characterized in that**
a receiving body (2) for fixing the dampening element (3) is provided, consisting of a housing (7) for the dampening element (3) and two fixed lateral parts (5, 6) which are laterally connected to the housing (7) and form an opening towards the top and bottom, the lateral parts (5, 6) comprising a connecting link guide (22) arranged in pairs for the dog (24) of the dampening element (3) or a free end of the piston rod (26), so that the slide (4) can be inserted into the opening of the receiving body (2).

2. Dampening means (1) according to claim 1,
**characterized in that**
the cross-section of the receiving body (2) is of a U-shaped, round or oval design.

3. Dampening means (1) according to claim 1 or 2,
**characterized in that**
the receiving body (2) can be inserted and fixed with the housing (7) and the lateral parts (5, 6) in the guide rail (27).

4. Dampening means (1) according to claim 1 or 2,
**characterized in that**
the receiving body (2) consists of a U-profile which is embodied with its open side facing downwards to be inserted and fixed in the guide rail (27).

5. Dampening means (1) according to claim 1 or 2,
**characterized in that**
the receiving body (2) consists of a U-profile which comprises a base shortened in the longitudinal extension and can be inserted and fixed in the guide rail (27) with the open side facing upwards, the shortened base being arranged at the end side with respect to the guide rail (27).

6. Dampening means (1) according to claim 1 or 2,
**characterized in that**
the receiving body (2) consists of a rectangular profile which comprises, at least on one side face, a recess in the longitudinal direction and is embodied to be inserted and fixed in the guide rail with the recess facing upwards or downwards.

7. Dampening means (1) according to one of claims 1 to 6,
**characterized in that**
the dampening element (3) is partially inserted into the receiving body (2) with one end and connected to it.

8. Dampening means (1) according to one of claims 1 to 7,
**characterized in that**
the dampening element (3) is equipped with a spring (32) which is connected at the one end with the cylinder or receiving body (2) and at the other end with the dog (24) or the piston rod (26).

9. Dampening means (1) according to claim 8,
**characterized in that**
the dampening element (3) is provided for slowing down an opening or closing door element and the spring (32) forces the door element into an opened or closed final position.

10. Dampening means (1) according to one of claims 1 to 9,
**characterized in that**
the dog (24) or a free end of the piston rod (26) comprises at least two guiding pins, preferably two guiding pins (25) arranged to be diametrically opposed in pairs for being guided in the connecting link guide (22) of the receiving body (2).

11. Dampening means (1) according to one of claims 1 to 10,
**characterized in that**
the connecting link guide (22) comprises a catch position (23) in a position diametrically opposed to the dampening element (3).

12. Dampening means (1) according to one of claims 1 to 11,
**characterized in that**
the dog (24) is at least partially lying in the guide rail (27).

13. Dampening means (1) according to one of claims 1 to 12,
**characterized in that**
the dog (24) is provided for receiving a corresponding catch element of the slide (4), wherein in the catch position (23), depending on the running direction of the slide (4), a coupling or separation of the catch element and the dog (24) is effected.

14. Door element with a slide (4) with rollers (14, 15, 16, 17), a guide rail (27) and a dampening means (1) according to one of claims 1 to 13,
**characterized in that**
the rollers (14, 15, 16, 17) are lying against the guide rail (27) within the same.

## Revendications

1. Dispositif d'amortissement (1) pour des éléments de porte guidés sur rail, en particulier pour des portes coulissantes à un ou deux vantaux, qui sont montées par le biais d'au moins un chariot (4) avec des roulettes (14, 15, 16, 17) sur au moins un rail de guidage (27), un élément d'amortissement (3, 103) étant prévu pour le freinage,
dans lequel l'élément d'amortissement (3) est constitué d'un cylindre avec une tige de piston (26) sur laquelle un élément d'entraînement (24) est fixé, **caractérisé**
**en ce qu'**un corps de réception (2) est prévu pour fixer l'élément d'amortissement (3), qui est constitué d'un boîtier (7) pour l'élément d'amortissement (3) et de deux parties latérales fixées (5, 6) qui sont reliées latéralement au boîtier (7) et forment une ouverture vers le haut et le bas, les parties latérales (5, 6) présentant un guidage à coulisse (22) disposé par paire pour l'élément d'entraînement (24) de l'élément d'amortissement (3) ou une extrémité libre de la tige de piston (26) de sorte que le chariot (4) puisse rentrer dans l'ouverture du corps de réception (2).

2. Dispositif d'amortissement (1) selon la revendication 1,
**caractérisé**
**en ce que** le corps de réception (2) est configuré en coupe transversale sous une forme rectangle, en U, ronde ou ovale.

3. Dispositif d'amortissement (1) selon la revendication 1 ou 2,
**caractérisé**
**en ce que** le corps de réception (2) avec le boîtier (7) et les parties latérales (5, 6) est configuré de manière à pouvoir être inséré et fixé dans le rail de guidage (27).

4. Dispositif d'amortissement (1) selon la revendication 1 ou 2, **caractérisé**
**en ce que** le corps de réception (2) est constitué d'un profilé en U qui est configuré de manière à pouvoir être inséré et fixé dans le rail de guidage (27) avec le côté ouvert orienté vers le bas.

5. Dispositif d'amortissement (1) selon la revendication 1 ou 2, **caractérisé**
**en ce que** le corps de réception (2) est constitué d'un profilé en U qui présente une base raccourcie dans le sens de la longueur et est configuré de manière à pouvoir être inséré et fixé dans le rail de guidage (27) avec le côté ouvert orienté vers le haut, la base raccourcie étant disposée côté extrémité vers le rail de guidage (27).

6. Dispositif d'amortissement (1) selon la revendication 1 ou 2, **caractérisé**
**en ce que** le corps de réception (2) est constitué d'un profilé rectangulaire qui présente sur au moins une surface latérale un évidement dans le sens de la longueur et est configuré de manière à pouvoir être inséré et fixé dans le rail de guidage avec l'évidement orienté vers le haut ou le bas.

7. Dispositif d'amortissement (1) selon une des revendications 1 à 6, **caractérisé**
**en ce que** l'élément d'amortissement (3) est partiellement inséré avec une extrémité dans le corps de réception (2) et relié à celui-ci.

8. Dispositif d'amortissement (1) selon une des revendications 1 à 7, **caractérisé**
**en ce que** l'élément d'amortissement (3) est équipé d'un ressort (32) qui est relié d'un côté au cylindre ou au corps de réception (2) et de l'autre côté à l'élément d'entraînement (24) ou à la tige de piston (26).

9. Dispositif d'amortissement (1) selon la revendication 8,
**caractérisé**
**en ce que** l'élément d'amortissement (3) est prévu pour freiner un élément de porte qui s'ouvre ou se ferme et le ressort (32) tire l'élément de porte par force dans une position finale ouverte ou fermée.

10. Dispositif d'amortissement (1) selon une des revendications 1 à 9, **caractérisé**
**en ce que** l'élément d'entraînement (24) ou une extrémité libre de la tige de piston (26) présente au moins deux, de préférence deux tiges de guidage (25) orientées par paire de manière diamétralement opposée, pour le guidage dans le guidage à coulisse (22) du corps de réception (2).

11. Dispositif d'amortissement (1) selon une des revendications 1 à 10, **caractérisé**
**en ce que** le guidage à coulisse (22) présente une position d'encliquetage (23) dans une position diamétralement opposée à l'élément d'amortissement (3).

12. Dispositif d'amortissement (1) selon une des revendications 1 à 11, **caractérisé**
**en ce que** l'élément d'entraînement (24) entre au moins partiellement dans le rail de guidage (27).

13. Dispositif d'amortissement (1) selon une des revendications 1 à 12, **caractérisé**
**en ce que** l'élément d'entraînement (24) est prévu pour recevoir un élément d'encliquetage correspondant du chariot (4), dans lequel, dans la position d'encliquetage (23), en fonction du sens de déplacement du chariot (4), s'effectue un accouplement ou une séparation de l'élément d'encliquetage et de l'élément d'entraînement (24).

14. Élément de porte comprenant un chariot (4) avec des roulettes (14, 15, 16, 17), un rail de guidage (27) et un dispositif d'amortissement (1) selon une des revendications 1 à 13,
**caractérisé**
**en ce que** les roulettes (14, 15, 16, 17) s'appuient contre le rail de guidage (27) à l'intérieur de celui-ci.
